# EUROPÄISCHE PATENTSCHRIFT

(11) **EP 0 688 932 B1**
(45) Veröffentlichungstag und Bekanntmachung des Hinweises auf die Patenterteilung: **25.08.1999**
(21) Anmeldenummer: 95108970.5
(22) Anmeldetag: 10.06.1995
(51) Int. Cl.: E05F 1/10, E05F 1/14, E06B 3/36

(54) **Schwingflügeltüre für einen Personendurchgang**
Pivot door for a passage way
Porte ouvrant par pivotement pour un passage de personnes

(30) Priorität: 22.06.1994 DE 4421856
(43) Veröffentlichungstag der Anmeldung: 27.12.1995
(73) Patentinhaber: Wanzl Metallwarenfabrik GmbH, 89336 Leipheim (DE)
(72) Erfinder: Ertle, Karl, D-89129 Langenau (DE)

(56) Entgegenhaltungen:
- EP-A- 0 019 841
- DE-A- 2 207 190
- DE-A- 2 933 555
- GB-A- 1 227 324
- US-A- 4 539 727

## Beschreibung

Die Erfindung betrifft eine Schwingflügeltüre für einen Personendurchgang, mit einem ortsfesten Stützrohr, mit einem am Stützrohr gelagerten, nach beide Richtungen frei ausschwenkbaren Türflügel und mit einer Rückführeinrichtung, die mit dem Türflügel und mit am Stützrohr angeordneten, den Schwenkbereich des Türflügels bestimmenden Anschlägen in Wirkverbindung steht, wobei die Rückführeinrichtung dazu bestimmt ist, den ausgeschwenkten Türflügel von selbst in seine den Personendurchgang verschließende Ausgangslage zurückzuschwenken.

Die deutsche Gebrauchsmusterschrift G 78 12 782 beschreibt eine derartige Schwingflügeltüre. Die Rückführeinrichtung wird bei dieser Türe durch zwei im Stützrohr angeordnete, gegenläufig wirkende Türschließer gebildet. Ein erster Nachteil dieser Schwingflügeltüre besteht darin, daß die in den Türschließern befindlichen Drehfedern den auftretenden Langzeitbelastungen nicht standhalten und frühzeitig brechen. Dies ist insofern verständlich, da Türschließer gewöhnlich bei Türen der üblichen Art Verwendung finden. Solche Türen sind nicht so häufigen Öffnungs- und Schließvorgängen unterworfen wie Schwingflügeltüren der eingangs genannten Art, die bevorzugt in SB-Geschäften zur Lenkung von Besucherströmen eingesetzt werden. Ein weiterer Nachteil der zum Stand der Technik zählenden Schwingflügeltüre besteht darin, daß das Stützrohr im Bereich der beiden Türschließer mindestens bis zur Hälfte des Rohrquerschnittes aufgeschnitten werden muß, damit die Schwenkhebel der beiden Türschließer über den Querschnitt des Stützrohres hinaus das Schwenkrohr des Türflügels erreichen. Der große Einschnitt bedeutet eine enorme Schwächung des Stützrohres.

Die Aufgabe der Erfindung besteht darin, eine Schwingflügeltüre der gattungsgemäßen Art so weiterzuentwickeln, daß die eben geschilderten Nachteile vermieden werden.

Die Erfindung schlägt vor, als Antriebselement für die Rückführeinrichtung eine Drehfeder zu verwenden, die so vorgespannt ist, daß sie sowohl den Türflügel in seiner Ausgangslage hält, als auch imstande ist, die Schwenkbewegungen des Türflügels in beide Richtungen mit auszuführen und daß im Stützrohr eine das Schwingverhalten des Türflügels beeinflussende Dämpfungseinrichtung vorgesehen ist.

Durch die Wahl einer Drehfeder als Antriebselement für die Rückführeinrichtung ist es möglich, die Drehfeder außerhalb des Stützrohres anzuordnen. Die Drehfeder wird vom Stützrohr durchdrungen. Somit entfällt in zweckmäßiger Weise jener Einschnitt, der bisher zu einer Schwächung des Stützrohres führte. Da wiederum der Innendurchmesser der Drehfeder größer ist, als der Außendurchmesser des Stützrohres, läßt sich eine große und stabile Drehfeder verwenden, die wesentlich höhere Belastungen und häufigere Lastwechsel schadlos ertragen kann, als die Drehfedern der Türschließer der eingangs beschriebenen Schwingflügeltüre. Auch dies ist ein entscheidender Vorteil. Da durch den Wegfall der Türschließer, die bisher dämpfend auf die Schwingbewegungen des Türflügels einwirkten, ein lästiges Nachschwingen des Türflügels der erfindungsgemäßen Schwingflügeltüre zu erwarten wäre, schlägt die Erfindung in ebenfalls zweckmäßiger Weise vor, eine Einrichtung in der bevorzugten Form eines hydraulisch wirkenden Dämpfers vorzusehen, der dämpfend oder auch hemmend auf das Schwingverhalten des Türflügels so einwirkt, daß ein Nachschwingen oder ein Auspendeln eines in die Ausgangslage zurückkehrenden Türflügels ganz oder zumindest größtenteils vermieden wird. Diese Dämpfungseinrichtung ist in vorteilhafter und in nicht störender Weise innerhalb des Stützrohres untergebracht, wobei die Verbindung zum Türflügel durch eine Art Rollgetriebe hergestellt ist, das lediglich drei kleine Öffnungen im Stützrohr entstehen läßt, die nur eine unwesentliche Schwächung des Stützrohres bedeuten.

Es soll an dieser Stelle nicht unerwähnt bleiben, daß in der deutschen Gebrauchsmusterschrift G 79 25 911 eine Pendeltüre für Kundenführungsanlagen in SB-Geschäften beschrieben ist, die ebenfalls eine Drehfeder als Antriebselement für die Rückführeinrichtung verwendet. Diese Türe unterscheidet sich jedoch von der erfindungsgemäßen Schwingflügeltüre dadurch, daß sie entweder als eine rechts- oder als eine linksöffnende Pendeltüre konzipiert ist, bei welcher der Schwenkbereich des Türflügels höchstens 90° beträgt. Solche Pendeltüren lassen sich somit nur in einer vorbestimmten Richtung öffnen. Will man diese Türen in der entgegengesetzten Richtung öffnen, muß eine sogenannte "Paniksicherung" überwunden werden, was nur durch Aufbietung einer größeren Kraft möglich ist. Wird bei der genannten Pendeltüre der Türflügel im Panikfalle entgegengesetzt zur vorbestimmten Richtung gewaltsam ausgeschwenkt, so verbleibt der Türflügel in dieser Position. Die Rückführeinrichtung dieser Türe ist nicht in der Lage, den Türflügel in seine den Personendurchgang verschließende Ausgangslage zurückzuholen. Die in der erwähnten Gebrauchsmusterschrift beschriebene Pendeltüre ist daher als gattungsfremd einzustufen.

Die Erfindung wird anhand eines Ausführungsbeispieles näher erläutert. Es zeigt
- Fig. 1: die Schwingflügeltüre im Schnitt sowie
- Fig. 2: einzelne Bauteile, die für die Funktion der Schwingflügeltüre von Bedeutung sind.

Bei der in Fig. 1 im Schnitt dargestellten Schwingflügeltüre 1 ist als zentrales Bauteil ein Stützrohr 2 zu betrachten, das in bekannter Weise entweder über eine Fußplatte 4 am Boden anschraubbar oder mittels zweier nicht dargestellter Flanschplatten an einer Wand befestigbar ist. Am Stützrohr 2 ist ein nach beiden Richtungen frei ausschwenkbarer Türflügel 5 angeordnet, der üblicherweise aus einem Schwenkrohr 6 mit daran befestigtem Bügel 7 besteht. Ein unteres und ein oberes Lager 8, 9, die am Stützrohr 2 angeordnet sind, ermöglichen es in bekannter Weise, daß der Türflügel 5 um die Längsachse 3 des Stützrohres 2 verschwenkt werden kann. In der Zeichnung ist der Türflügel 5 um 90° versetzt dargestellt. Die Schwenkachse des Türflügels 5 und die Längsachse 3 des Stützrohres 2 sind somit identisch. Im unteren Bereich des Stützrohres 2, knapp unterhalb des Türflügels 5, ist im Stützrohr 2 eine hydraulisch wirkende Dämpfungseinrichtung 10 ortsfest angeordnet. Die Dämpfungseinrichtung 10, die durchaus auch knapp oberhalb des Türflügels 5 im Stützrohr 2 angeordnet sein kann, weist ein zylindrisches Gehäuse 11 auf, das eine nach oben ragende Welle 12 trägt. Durch im Gehäuse 11 befindliches Hydrauliköl und durch weitere, nicht näher bezeichnete, im Gehäuse 11 befindliche Mittel, läßt sich die Welle 12 der Dämpfungseinrichtung 10 relativ schwer drehen. Die Welle 12 greift zentrisch in ein sogenanntes Rollgetriebe 13 ein, das zwei zylindrische Schalen 14 aufweist, die eine ringförmige Bahn bilden, auf welcher wenigstens drei Kugeln 15 abrollen. Die Kugeln 15 sind in drei horizontalen Öffnungen 16 geführt, die sich in der Wand des Stützrohres 2 befinden. Die Kugeln 15 ragen über den Grundriß des Stützrohres 2 hinaus und rollen an einer unteren Anschlaghülse 21 ab, die ortsfest mit dem Schwenkrohr 6 des Türflügels 5 verbunden ist. Die weitere Funktion der unteren Anschlaghülse 21 wird später beschrieben. Die Schalen 14 des Rollgetriebes 13 werden durch Federkraft gegeneinander gepreßt, wobei die Welle 12 der Dämpfungseinrichtung 10 drehschlüssig mit einer Buchse 17 verbunden ist, die ihrerseits wieder an der unteren der beiden Schalen 14 befestigt ist. Das Rollgetriebe 13 erschwert das Verschwenken des Türflügels 5. Ein Nachschlagen oder Nachschwingen des verschwenkten, in die Ausgangslage zurückkehrenden Türflügels 5 wird dadurch verhindert. Die Schwingflügeltüre 1 ist mit einer Rückführeinrichtung 20 ausgestattet, welche den ausgeschwenkten Türflügel 5 automatisch in die Ausgangslage zurückbewegt. Die Rückführeinrichtung 20 weist eine untere und eine obere Anschlaghülse 21, 22, eine untere und obere Kulissenhülse 24, 25, eine Drehfeder 30 und Anschläge 29 auf, wobei letztere ortsfest am Stützrohr 2 angeordnet sind. Der Innendurchmesser des Schwenkrohres 6 ist größer als der Außendurchmesser des Stützrohres 2, so daß ein zylindrischer Raum 28 gebildet ist, in welchem sich die Anschlaghülsen 21, 22, die Kulissenhülsen 24, 25 und die Drehfeder 30 befinden. Das Stützrohr 2 durchdringt somit die Anschlaghülsen 21, 22, die Kulissenhülsen 24, 25 und die Drehfeder 30. Die Anschläge 29 sind durch starke Stifte gebildet, welche das Stützrohr 2 in einem Abstand horizontal und parallel zueinander zentrisch so durchdringen, daß sie über den Grundriß des Stützrohres 2 überstehen. Die Überstände bilden Anschlagstellen für die Kulissenhülsen 24, 25. Die eben erwähnten Bauteile sind so angeordnet, daß auf die untere Anschlaghülse 21 die untere Kulissenhülse 24 folgt, anschließend durch die Drehfeder 30 getrennt, sich die obere Kulissenhülse 25 anschließt und über der oberen Kulissenhülse 25 die obere Anschlaghülse 22 vorgesehen ist. Das obere Ende 32 der Drehfeder 30 ist ortsfest mit der oberen Kulissenhülse 25 und das untere Ende 31 der Drehfeder 30 ist ortsfest mit der unteren Kulissenhülse 24 verbunden. Zusammen mit Fig. 2 läßt sich der Aufbau und die Funktion der Rückführeinrichtung 20 näher erläutern. Die in Fig. 2 anhand einer Explosionszeichnung dargestellten Bauteile sind der Ausgangslage des Türflügels 5 entsprechend dargestellt. Die untere Anschlaghülse 21 liegt am unteren Lager 8 und die obere Anschlaghülse 22 grenzt an das obere Lager 9 an. Die Anschlaghülse 21, 22 sind mit dem Schwenkrohr 6 des Türflügels 5 ortsfest verbunden und gegenüber dem Stützrohr 2 drehbar angeordnet, damit sich der Türflügel 5 verschwenken läßt. An den Anschlaghülsen 21, 22 befinden sich Einfräsungen derart, daß vier vertikale Anschlagflächen 23 gebildet sind. Gleiche Anschlagflächen 23 befinden sich auch an den Kulissenhülsen 24, 25, die zwischen den Anschlaghülsen 21, 22 angeordnet sind und in diese so eingreifen, daß jeweils zwei Anschlagflächen 23 der Anschlaghülsen 21, 22 und der Kulissenhülsen 24, 25 dann aneinander anliegen, wenn sich der Türflügel 5 entweder in seiner Ausgangslage oder in seiner maximal ausgeschwenkten Lage befindet. Die ebenfalls gegenüber dem Stützrohr 2 drehbar gelagerten Kulissenhülsen 24, 25 weisen an ihrem zylindrischen Mantel zwei sich gegenüberliegende kulissenbahnartige Durchbrüche 26 auf, in welche die Anschläge 29 mit ihren Enden ragen. Die Durchbrüche 26 liegen mit je einem Ende 27 an den Anschlägen 29 dann an, wenn sich der Türflügel 5 in der Ausgangslage oder in einer maximal ausgeschwenkten Lage befindet. Die Anschläge 29 bestimmen zusammen mit den Kulissenhülsen 24, 25 und den Anschlaghülsen 21, 22 den Schwenkbereich des Türflügels 5. Zwischen den Kulissenhülsen 24, 25 ist die Drehfeder 30 angeordnet, deren oberes Ende 32 mit der oberen Kulissenhülse 25 und deren unteres Ende 31 mit der unteren Kulissenhülse 24 ortsfest verbunden ist. In Zusammenwirken mit den Anschlägen 29 sind die Kulissenhülsen 24, 25 so angeordnet, daß in Ausgangslage des Türflügels 5 die Drehfeder 30 vorgespannt ist. Dies bewirkt, daß die Kulissenhülsen 24, 25 in Ausgangslage des Türflügels 5 gegenläufig gegen die Anschläge 29 gedrückt werden. Um den Türflügel 5 aus seiner Ausgangslage heraus zu verschwenken, muß deshalb eine gewisse, allerdings von Hand leicht aufzubringende Kraft auf den Türflügel 5 ausgeübt werden. Die Lage der Anschläge 29, die Länge der kulissenartigen Durchbrüche 26 sowie die Positionen der Anschlagflächen 23 sind nun z.B. so angeordnet, daß bei einem Verschwenken des Türflügels 5 in der Zeichnung nach links (oberer Pfeil), zwei Anschlagflächen 23 der unteren Anschlaghülse 21 gegen zwei Anschlagflächen 23 der unteren Kulissenhülse 24 drücken und diese ebenfalls zur gleichen Drehung veranlassen. Der Türflügel 5 kann so weit gedreht werden -gewöhnlich sind dies etwa 90°- bis die bis dahin freien Enden 27 der Durchbrüche 26 der unteren Anschlaghülse 21 an den Anschlägen 29 anliegen. Bei diesem Drehvorgang hat sich die obere Kulissenhülse 25 nicht mitbewegt, da deren Durchbrüche 26 gegenläufig zu den Durchbrüchen 26 der unteren Kulissenhülse 24 angeordnet sind. Allerdings hat sich durch die ortsfeste Verbindung mit dem Türflügel 5 die obere Anschlaghülse 22 mitgedreht. Dieses Mitdrehen ist trotz der feststehenden oberen Kulissenhülse 25 möglich, weil die Anschlagflächen 23 der oberen Anschlaghülse 22 und der oberen Kulissenhülse 25 einerseits und die Anschlagflächen 23 der unteren Anschlaghülse 21 und der unteren Kulissenhülse 24 andererseits ebenfalls gegenläufig angeordnet sind. Durch die gegenläufigen Anordnungen der Anschlagflächen 23 und der Durchbrüche 26 werden freie Räume geschaffen, die es ermöglichen, daß bei einem Ausschwenken des Türflügels 5 in eine der beiden Richtungen beispielsweise die untere und die obere Anschlaghülse 21, 22 sowie die untere Kulissenhülse 24 und beim Verschwenken des Türflügels 5 in die andere Richtung wiederum die untere und obere Anschlaghülse 21, 22 nunmehr jedoch die obere Kulissenhülse 25 mitgedreht werden, während im zuletzt genannten Fall die untere Kulissenhülse 24 feststeht. Letzteres ist im Beispiel dann gegeben, wenn der Türflügel 5 in die Zeichenebene (unterer Pfeil) geschwenkt wird. Bei jedem aus der Ausgangslage beginnenden Schwenkvorgang des Türflügels 5 wird die Drehfeder 30 noch weiter vorgespannt. Die als Antriebselement vorgesehene Drehfeder 30 ist somit ein Kraftspeicher, der mit der gespeicherten Kraft den ausgeschwenkten Türflügel 5 wieder in seine Ausgangslage bewegt.

## Patentansprüche

1. Schwingflügeltüre (1) für einen Personendurchgang, mit einem ortsfesten Stützrohr (2), mit einem am Stützrohr gelagerten, nach beide Richtungen frei ausschwenkbaren Türflügel (5) und mit einer Rückführeinrichtung (20), die mit dem Türflügel und mit am Stützrohr angeordneten, den Schwenkbereich des Türflügels bestimmenden Anschlägen (29) in Wirkverbindung steht, wobei die Rückführeinrichtung dazu bestimmt ist, den ausgeschwenkten Türflügel von selbst in seine den Personendurchgang verschließende Ausgangslage zurückzuschwenken, dadurch **gekennzeichnet**, daß als Antriebselement für die Rückführeinrichtung (20) eine Drehfeder (30) vorgesehen ist, die so vorgespannt ist, daß sie sowohl den Türflügel (5) in seiner Ausgangslage hält, als auch imstande ist, die Schwenkbewegungen des Türflügels (5) in beide Richtungen mit auszuführen und daß im Stützrohr (2) eine das Schwingverhalten des Türflügels (5) beeinflussende Dämpfungseinrichtung (10) vorgesehen ist.

2. Schwingflügeltüre nach Anspruch 1, dadurch **gekennzeichnet,** daß die Drehfeder (30) mit ihrem unteren Ende (31) ortsfest mit einer unteren Kulissenhülse (24) und mit ihrem oberen Ende (32) ortsfest mit einer oberen Kulissenhülse (25) verbunden ist, wobei die um die Längsachse (3) des Stützrohres (2) drehbar angeordneten Kulissenhülsen (24, 25) in eine untere und eine obere Anschlaghülse (21, 22) eingreifen, die drehfest mit dem Türflügel (5) verbunden sind, und wobei die den Schwenkbereich des Türflügels (5) bestimmenden Anschläge (29) ortsfest am Stützrohr (2) vorgesehen sind und in an den Kulissenhülsen (24, 25) befindliche Durchbrüche (26) eingreifen.

3. Schwingflügeltüre nach Anspruch 1 oder 2, dadurch **gekennzeichnet,** daß die Anschlaghülsen (21, 22), die Kulissenhülsen (24, 25) und die Drehfeder (30) vom Stützrohr (2) durchdrungen sind.

4. Schwingflügeltüre nach einem der Ansprüche 1 bis 3, dadurch **gekennzeichnet,** daß die Verbindung zwischen den Kulissenhülsen (24, 25) und den Anschlaghülsen (21, 22) über Anschlagflächen (23) erfolgt, die so angeordnet sind, daß jeweils zwei Anschlagflächen (23) der Anschlaghülsen (21, 22) und der Kulissenhülsen (24, 25) dann aneinander anliegen, wenn sich der Türflügel (5) entweder in seiner Ausgangslage oder in einer maximal ausgeschwenkten Lage befindet.

5. Schwingflügeltüre nach einem der Ansprüche 1 bis 4, dadurch **gekennzeichnet,** daß die Enden (27) der Durchbrüche (26) der Kulissenhülsen (24, 25) dann an den Anschlägen (29) anliegen, wenn sich der Türflügel (5) in seiner Ausgangslage oder in einer maximal ausgeschwenkten Lage befindet.

6. Schwingflügeltüre nach einem der Ansprüche 1 bis 5, dadurch **gekennzeichnet,** daß die Durchbrüche (26) der Kulissenhülsen (24, 25) gegenläufig angeordnet sind.

7. Schwingflügeltüre nach einem der Ansprüche 1 bis 6, dadurch **gekennzeichnet,** daß die Lage der Anschläge (29), die Länge der Durchbrüche (26) sowie die Positionen der Anschlagflächen (23) so angeordnet sind, daß beim Verschwenken des Türflügels (5) in die eine oder in die andere Richtung immer die beiden Anschlaghülsen (21, 22) abwechselnd jedoch entweder nur die untere oder die obere Kulissenhülse (24 oder 25) mitgedreht werden.

8. Schwingflügeltüre nach einem der Ansprüche 1 bis 7, dadurch **gekennzeichnet,** daß die Dämpfungseinrichtung (10) mit dem Türflügel (5) über ein Rollgetriebe (13) verbunden ist, das aus zwei gegeneinander gepreßten Schalen (14) und aus Kugeln (15) besteht, wobei die Kugeln (15) sowohl an den Schalen (14) als auch an einer der Anschlaghülsen (21 oder 22) abrollen und die Kugeln (15) in am Stützrohr (2) vorgesehenen Öffnungen (16) so geführt sind, daß sie über den Grundriß des Stützrohres (2) hinausragen.

## Claims

1. A swing-leaf door (1) for an entrance, with a fixed support tube (2) and a door leaf (5) mounted on the support tube and capable of swinging out freely in both directions, and with a return mechanism (20) which is in operative connection with the door leaf and with stops (29) arranged on the support tube and defining the range of swing of the door leaf, wherein the purpose of the return mechanism is to swing the swung-out door leaf automatically back into its starting position closing the entrance, characterised in that a torsion spring (30) is provided as the driving element for the return mechanism (20), the said torsion spring being pretensioned so that it both holds the door leaf (5) in its starting position and is also able to follow the swing movements of the door leaf (5) in both directions, and in that a damping mechanism (10) affecting the swinging performance of the door leaf (5) is provided in the support tube (2).

2. A swing-leaf door according to claim 1, characterised in that the lower end (31) of the torsion spring (30) is fixedly connected to a lower slotted link sleeve (24) and the top end (32) thereof is fixedly connected to an upper slotted link sleeve (25), wherein the slotted link sleeves (24, 25), which are arranged so as to rotate around the longitudinal axis (3) of the support tube (2), engage in a lower and an upper stop sleeve (21, 22) connected, rotationally fixed, to the door leaf (5), and wherein the stops (29) defining the range of swing of the door leaf (5) are fixedly provided on the support tube (2) and engage in openings (26) in the slotted link sleeves (24, 25).

3. A swing-leaf door according to claim 1 or 2, characterised in that the support tube (2) penetrates through the stop sleeves (21, 22), the slotted link sleeves (24, 25) and the torsion spring (30).

4. A swing-leaf door according to any one of claims 1 to 3, characterised in that the connection between the slotted link sleeves (24, 25) and the stop sleeves (21, 22) is made by means of stop surfaces (23) which are positioned so that two stop surfaces (23) respectively of the stop sleeves (21, 22) and of the slotted link sleeves (24, 25) butt against one another when the door leaf (5) is either in its starting position or in a position of maximum outward swing.

5. A swing-leaf door according to any one of claims 1 to 4, characterised in that the ends (27) of the openings (26) of the slotted link sleeves (24, 25) butt against the stops (29) when the door leaf (5) is in its starting position or in a position of maximum outward swing.

6. A swing-leaf door according to any one of claims 1 to 5, characterised in that the openings (26) of the slotted link sleeves (24, 25) are arranged so that they run in opposite directions.

7. A swing-leaf door according to any one of claims 1 to 6, characterised in that the position of the stops (29), the length of the openings (26) and the positions of the stop surfaces (23) are arranged so that when the door leaf (5) is swivelled in one or other direction, both stop sleeves (21, 22) are always co-rotated, while either only the lower or the upper slotted link sleeve (24 or 25) alternately is co-rotated.

8. A swing-leaf door according to any one of claims 1 to 7, characterised in that the damping mechanism (10) is connected to the door leaf (5) by means of a roller mechanism (13) which consists of two shells (14) pressed together and balls (15), wherein the balls (15) roll both on the shells (14) and on one of the stop sleeves (21 or 22), and the balls (15) are guided in openings (16) provided in the support tube (2) such that they project beyond the outline of the support tube (2).

## Revendications

1. Portillon (1) pour un passage de personnes, comprenant un tube support (2) fixe, un battant (5) monté sur le tube support et que l'on peut faire pivoter librement dans les deux directions pour l'ouverture, ainsi qu'un dispositif de rappel (20) qui est en liaison fonctionnelle avec le battant et avec des butées (29) disposées sur le tube support et fixant l'angle de pivotement du battant, le dispositif de rappel étant destiné à faire pivoter le battant - précédemment ouvert - automatiquement en retour à sa position initiale de fermeture du passage, **caractérisé** en ce que l'élément moteur prévu pour le dispositif de rappel (20) est un ressort de torsion (30) qui est pré-tendu de manière qu'il maintienne à la fois le battant (5) à sa position initiale et soit capable de participer aux mouvements de pivotement du battant (5) dans les deux directions, et qu'un dispositif d'amortissement (10), influençant le comportement de pivotement du battant (5), est prévu dans le tube support (2).

2. Portillon selon la revendication 1, caractérisé en ce que le ressort de torsion (30) est relié fixe par son extrémité inférieure (31) à un manchon à coulisses inférieur (24) et par son extrémité supérieure (32) à un manchon à coulisses supérieur (25), les manchons à coulisses (24, 25) - disposés rotatifs autour de l'axe (3) du tube support (2) - étant imbriqués respectivement dans un manchon de butée inférieur (21) et un manchon de butée supérieur (22) qui sont solidarisés en rotation avec le battant (5), les butées (29), fixant l'angle de pivotement du battant (5), étant disposées fixes sur le tube support (2) et engagées dans des ouvertures (26) des manchons à coulisses (24, 25).

3. Portillon selon la revendication 1 ou 2, caractérisé en ce que le tube support (2) traverse les manchons de butée (21, 22), les manchons à coulisses (24, 25) et le ressort de torsion (30).

4. Portillon selon une des revendications 1 à 3, caractérisé en ce que la liaison entre les manchons à coulisses (24, 25) et les manchons de butée (21, 22) s'effectue par l'intermédiaire de faces de butée (23) qui sont agencées de manière que chaque fois deux faces de butée (23) des manchons de butée (21, 22) et des manchons à coulisses (24, 25) s'appliquent les unes contre les autres lorsque le battant (5) occupe sa position initiale ou une position de pivotement maximal d'ouverture.

5. Portillon selon une des revendications 1 à 4, caractérisé en ce que les extrémités (27) des ouvertures (26) des manchons à coulisses (24, 25) s'appliquent contre les butées (29) lorsque le battant (5) occupe sa position initiale ou une position de pivotement maximal d'ouverture.

6. Portillon selon une des revendications 1 à 5, caractérisé en ce que les ouvertures (26) des manchons à coulisses (24, 25) sont agencées dans des sens contraires.

7. Portillon selon une des revendications 1 à 6, caractérisé en ce que l'emplacement des butées (29), la longueur des ouvertures (26) ainsi que les positions des faces de butées (23) sont choisis pour que, lors du pivotement du battant (5) dans l'une ou l'autre direction, les deux manchons de butée (21, 22) soient toujours tournés conjointement, mais seulement le manchon à coulisses inférieur (24) ou, alternativement, le manchon à coulisses supérieur (25) soit tourné ensemble avec eux.

8. Portillon selon une des revendications 1 à 7, caractérisé en ce que le dispositif d'amortissement (10) est relié au battant (5) par l'intermédiaire d'un mécanisme de roulement (13) composé de deux cuvettes (14) pressées l'une vers l'autre et de billes (15), les billes (15) roulant à la fois sur les cuvettes (14) et sur l'un des manchons de butée (21 ou 22), et les billes (15) étant guidées dans des ouvertures (16), prévues dans le tube support (2), de manière qu'elles dépassent de la projection horizontale du tube support (2).
